# EUROPÄISCHE PATENTSCHRIFT

(11) **EP 0 585 589 B1**
(45) Veröffentlichungstag und Bekanntmachung des Hinweises auf die Patenterteilung: **18.09.1996**
(21) Anmeldenummer: 93111631.3
(22) Anmeldetag: 21.07.1993
(51) Int. Cl.: B21D 24/14

(54) **Verfahren zur selbsttätigen, iterativen Prozessoptimierung von Ziehvorgängen in Pressen**
Method of automatic and iterative process optimization of drawing operations in presses
Procédé pour l'optimisation de processus d'emboutissage automatique et itératif aux presses

(30) Priorität: 01.09.1992 DE 4229155
(43) Veröffentlichungstag der Anmeldung: 09.03.1994
(73) Patentinhaber: MERCEDES-BENZ AG, 70327 Stuttgart (DE)
(72) Erfinder: Thoms, Volker, Dr., D-75365 Calw (DE); Käss, Wolfram, D-71711 Steinheim (DE)

(56) Entgegenhaltungen:
- EP-A- 0 312 809
- DE-A- 3 744 177
- DE-A- 4 038 866
- DE-C- 3 735 581

## Beschreibung

Die Erfindung geht aus von einem Verfahren zum Betreiben von Ziehpressen nach dem Oberbegriff von Anspruch 1, wie es beispielsweise aus einem Beitrag von F.-J. Neff, "CNC- und DNC-Betrieb bei hydraulischen Pressen" in der Zeitschrift Werkstatt und Betrieb, 119 (1986) 11, Seiten 947 bis 949 bekannt ist.

Bei handbeschickten Ziehpressen in der üblichen Praxis in Preßwerken wird der taktweise ablaufende Ziehprozeß aufgrund einer laufenden Sichtprüfung der Ziehteile durch das Bedienungspersonal und eines fallweisen manuellen Eingreifens in die Einstellung der Niederhalterkraft korrigiert. Es handelt sich hier also um einen Justiervorgang, bei dem der Mensch als wesentliches, prozeßbestimmendes Glied mit eingeschaltet ist. Abgesehen von der damit verbundenen Monotonie und der geforderten ständigen Aufmerksamkeit und Verantwortung des Bedienungspersonals werden häufig Ziehteilfehler durch eine ungenaue oder falsche Einstellung der Niederhalterkraft nicht rechtzeitig erkannt, so daß trotz einer ständigen Überwachung der Ziehvorgänge fehlerhafte Ziehteile die Ziehpresse verlassen, die die Produktivität der Ziehpresse beeinträchtigen. Bei automatisch beschickten Pressen oder bei Pressenstraßen wird nur noch eine stichprobenartige Sichtkontrolle durchgeführt, so daß gerade bei modernen Preßwerken die Gefahr von Ausschußteilen größer ist als bei solchen, die noch voll mit Handbetrieb fahren.

In einem eingangs zitierten Beitrag von Neff berichtet der Autor über ein System zur selbsttätigen Qualitätskontrolle in Pressereien mit entsprechend entwickelter Hard- und Software für einen weitgehend optimierten Pressenbetrieb. In die Pressen sind Weggeber und Druckgeber für Stößel und Ziehkissen integriert. Dadurch kann für jedes einzelne Werkstück die Hub/Stößelkraft-Kurve gemessen und auch mit einem Monitor angezeigt werden. Diese Ist-Kurve kann werkstückindividuell mit einer werkstück-spezifischen Referenzkurve verglichen werden. Die Referenzkurve wird bei Produktionsbeginn für ein bestimmtes zu fertigendes Werkstück angefertigt bzw. empirisch ermittelt und datenmäßig abgespeichert; und zwar kann beispielsweise die Hub/Stößelkraft-Kurve des ersten einwandfreien Ziehteiles als Referenzkurve verwendet werden. Durch die geschilderte Vorgehensweise und andere hier nicht erwähnte Maßnahmen soll ein rasches Umrüsten einer Presse auf andere Werkstücke und ein überwachter, d.h. störungsfreier bzw. bei Störung selbsttätig Alarm gebender Pressenbetrieb sichergestellt werden. Es wird erwähnt, daß Ausschußteile beim Pressenbetrieb durch Werkzeugverschleiß, durch Qualitätsveränderungen am Werkstück hinsichtlich Abmessungen oder Werkstoff oder durch Qualität der Schmierung entstehen können. Durch taktweise wiederholten Vergleich des Verlaufes der werkstück-individuellen Hub/Stößelkraft-Kurve mit der Referenzkurve können Ausschußteile selbsttätig und frühzeitig erkannt werden. Bei Über- oder Unterschreiten eines die Referenzkurve "begleitenden" Toleranzbereiches wird ein Fehler gemeldet und die Maschine stillgesetzt, so daß ggf. vom Personal eingegriffen werden kann. Die solcherart überwachte Presse selber arbeitet zumindest bis zur nächsten Störung offenbar mit einer konstanten Einstellung aller Prozeßparameter.

In einem anderen Artikel von D.Bauer, G.Gücker und R.Thor, "Rechnerunterstützter Niederhalterdruck optimiert das Tiefziehen" in der Zeitschrift Bleche-Bänder-Rohre 5-1990, Seiten 50 bis 54 weisen die Verfasser zunächst darauf hin, daß es für das Tiefziehen einwandfreier Teile notwendig ist, daß die Niederhalterkraft einen bestimmten, hubabhängig sich verändernden Mindestwert nicht unterschreiten und einen bestimmten, hubabhängig sich ebenfalls verändernden Höchstwert nicht überschreiten darf, wobei die Kurven für die Mindest- und Höchstwerte werkstück-abhängig verlaufen. Zu hohe Niederhalterkräfte führen zu Reißern am Ziehteil, wogegen ein zu schwach angedrückter Niederhalter Falten entstehen läßt. Der Beitrag empfiehlt, von dem bisher verbreiteten, mehr oder weniger gut konstanten Verlauf der Niederhalterkraft abzuweichen und einen in Abhängigkeit vom Werkstücktyp optimierten Verlauf der Niederhalterkraft über dem Pressenhub zu verwenden, wobei ein solcher nicht-konstanter Niederhalterkraft-Verlauf aus verschiedenen Abschnitten eines konstanten und/oder eines linear ansteigendem bzw. abfallendem Verlaufes zusammengesetzt sein oder aus einem funktionsvorgegebenem Verlauf bestehen kann. Der Soll-Verlauf für die Niederhalterkraft kann nach der zitierten Literaturstelle in unterschiedlicher Hinsicht optimiert werden und hat je nach Optimierungsziel u.U. auch ein unterschiedliches Aussehen. Beispielsweise kann der Niederhalterkraft-Verlauf im Hinblick auf höchste Ziehteilqualität optmiert werden, wobei auch hier wieder unterschiedliche Gesichtspunkte - je nach Art des Werkstückes - im Vordergrund stehen können, z.B. Reißer- und Faltenfreiheit oder Vermeidung von Einfallstellen. Es kann bei der Optimierung des Niederhalterkraft-Verlaufes stattdessen auch die Gestaltung des Ziehprozesses wesentlicher sein, z.B. die Erhöhung der zulässigen Ziehtiefe mit dem Ziel, eventuell eine Ziehstufe entfallen lassen oder Blech einsparen oder eine höhere Steifigkeit des Ziehteiles erreichen zu können. Auch tribologische Gesichtspunkte können bei der Optimierung des Niederhalterkraft-Verlaufes eine Rolle spielen. Der für ein bestimmtes Werkstück einmal gefundene, optimierte Niederhalterkraft-Verlauf wird dann während eines jeden Preßzyklus' geregelt nachgefahren, wobei jedoch die gefundene Soll-Kurve - von gelegentlichen nachträglichen, manuellen Nachbesserungen abgesehen - gleichbleibend beibehalten wird. Auf eine selbsttätige Erkennung von Fehlern am Ziehteil trotz Verwendung eines in soweit optimierten Verlaufes der Niederhalterkraft und einer entsprechenden Regelung nach diesem Verlauf geht der genannte Artikel nicht ein.

Aufgabe der Erfindung ist es, das gattungsgemäß zugrundegelegte Verfahren dahingehend zu verbessern, daß bei nicht-optimaler Einstellung der Prozeßparameter oder bei einer beispielsweise durch werkstückseitige Qualitäts- oder Schmierungsänderungen bedingten Störung diese selbsttätig und frühzeitig, d.h. solange das Ziehteil sich noch im Arbeitsraum der Presse befindet, erkannt und eine geeignete Korrektur des Einstellwertes der Klemmkraft des Niederhalters sofort, d.h. für das nächstfolgende Werkstück wirksam, und ebenfalls selbsttätig vorgenommen werden kann.

Diese Aufgabe wird bei Zugrundelegung des gattungsgemäßen Verfahrens erfindungsgemäß durch die Merkmale von Anspruch 1 gelöst.

Nach dem gattungsbildenden Stand der Technik wird vor Aufnahme der Produktion für jeden Typ eines zu ziehenden Ziehteiles ein zeitlicher oder pressenhubabhängiger Bereich der während des Ziehvorganges auf das Ziehteil ausgeübten Ziehstempelkraft -Soll-Ziehkraftbereich - ermittelt und datenmäßig gespeichert, innerhalb dessen die Ziehstempelkraft verlaufen muß, um reißer- und faltenfreie, also "gute" Ziehteile erwarten zu können; deshalb kann danach während jedes Pressenhubes der tatsächliche, zeitlich veränderliche Ist-Ziehkraftverlauf gemessen werden und es kann kontrolliert werden, ob er innerhalb des Soll-Ziehkraftbereiches verläuft und ob er den Soll-Ziehkraftbereich ggf. über- (Reißer) oder unterschritten hat (Falten).

Erfindungsgemäß wird diese Möglichkeit einer selbsttätigen Fehlererkennung an dem Ziehteil hinsichtlich der Schadensfälle "Reißer" bzw. "Falten" noch während des Ziehvorganges dazu ausgenutzt, selbsttätig korrigierend einzugreifen, so daß im Falle von Störungen der Pressenbetrieb weiterlaufen kann und allenfalls ein Fehlteil oder - bei groben Störungen - u.U. zwei Fehlteile abgepreßt und anschließend wieder Gutteile produziert werden. Durch die selbsttätige Fehlererkennung wird also das bisher manuell und von Menschen auf Sicht gefahrene, also gesteuerte Verfahren der Prozeßoptimierung zu einem automatisch und in einem in sich geschlossenen Kreis ablaufenden Regelverfahren. Erfindungsgemäß wird bei der selbsttätigen Fehlererkennung und regelungstechnischen Prozeßanpassung auch der Zeitpunkt und/oder das Ausmaß des Schadenssignales innerhalb des jeweiligen Arbeitstaktes ermittelt, wobei bei einem frühen Auftreten eines Schadenssignales bzw. bei einem stärkeren Schadenssignal die Klemmkraft des Niederhalters stärker verändert wird als bei einem zeitlich späteren Auftreten bzw. bei einem schwächeren Schadenssignal.

Zweckmäßige Ausgestaltungen der Erfindung liegen in der selbsttätigen Erfassung von Schwankungen von Prozeßparametern und/oder von Qualitätsschwankungen des Halbzeuges, die zur optimalen Prozeßführung jeweils eine entsprechende Anpassung der Niederhalterkraft erfordern. Derartige Schwankungen werden insbesondere bedingt durch Änderungen in
- der Werkstoff-Festigkeit der Platinen,
- der Blechdicke,
- der Oberflächenrauheit der Platinen,
- der Schmierfilmdicke und
- der Schmiermittelviskosität.
Die entsprechenden Ausgestaltungen des Regelungsverfahrens können den Unteransprüchen 2 bis 6 entnommen werden.

Die Erfindung ist anhand eines in der Zeichnung dargestellten Ausführungsbeispieles nachfolgend erläutert; dabei zeigen:
- Fig. 1: ein Verfahrensschema zur selbsttätigen iterativen Prozessoptimierung von Ziehvorgängen in Pressen,
- Fig. 2: in Diagrammform den idealen Verlauf der Ziehstempelkraft über dem Pressenhub sowie den oberhalb und unterhalb davon liegenden Soll-Ziehkraftbereich und
- Fig. 3: ebenfals in Diagrammform den idealen Verlauf der Niederhalterkraft am Beispiel einer über dem Pressenhub konstant gehaltenen Niederhalterkraft sowie auch hier den oberhalb und unterhalb davon liegenden Soll-Bereich der Niederhalterkraft.

Bei dem in Fig. 1 gezeigten Ausführungsbeispiel eines Verfahrensschemas ist die Ziehpresse 1 als einfachwirkende Presse ausgebildet, bei der im Pressentisch bzw. im Pressenfuß ein Ziehkissen 6 angebracht ist und bei der der untere Teil des Werkzeuges 3 unterteilt ist in einen Ziehstempel 5 und in einen am Ziehkissen 6 abgestützten Niederhalter 4. Die Matrize des Ziehwerkzeuges 3 ist mit dem Stößel 2 der Presse verbunden. Selbstverständlich ist die vorliegende Erfindung auch auf doppelwirkende Pressen oder auf Pressen mit einem hydraulischen Stößelantrieb anwendbar. Es sei von der in Fig. 1 dargestellten Ziehpresse 1 ferner angenommen, daß deren Stößel 2 über einen nicht näher dargestellten Kurbeltrieb hubbeweglich angetrieben ist, wobei über einen Winkelgeber 10 der Kurbelwinkel der Presse und somit eine eindeutige Aussage über die Stellung des beweglichen Teiles des Werkzeuges in Relation zum unteren Totpunkt UT meßtechnisch abrufbar ist. An dem Ziehstempel 5 ist ein Kraftgeber 30 zur laufenden Ermittlung der Ziehkraft angebracht; ebenso ist am Niederhalter 4 wenigstens ein Kraftgeber 31 zur laufenden Ermittlung der Niederhalterkraft bzw. Klemmkraft angebracht. Beide Kraftsignale werden ebenso wie auch das Winkelsignal des Winkelgebers 10 in die nachfolgend noch näher zu erläuternde Einrichtung zur selbsttätigen iterativen Prozeßoptimierung des Ziehvorganges eingespeist. Das hydraulische Ziehkissen 6 ist über ein elektrisch ansteuerbares Proportionalventil 8 aus einer Druckquelle 7 gespeist. Es sei hier gleich erwähnt, daß das Ziehkissen 6 und das zugehörige Proportionalventil 8 mehrfach an dem Niederhalter, bspw. an jeder Ecke, also insgesamt vierfach vorgesehen sein kann. Demgemäß ist auch die zugehörige Steuerung bzw. Regelung für die Regelung der Klemmkraft mehrkanalig aufgebaut, wobei jedoch beim dargestellten Verfahrensschema lediglich ein einziger Kanal gezeigt und nachfolgend erläutert ist.

Die Ziehpresse 1 arbeitet taktweise, wobei bei jedem Arbeitstakt jeweils ein Rohteil, beim dargestellten Ausführungsbeispiel eine ebene Platine 11 eines ziehfähigen Bleches, in das geöffnete Werkzeug 3 eingelegt, dieses mit bestimmter Klemmkraft Fₙ durch den Niederhalter 4 am Rand eingeklemmt und anschließend das Ziehteil zwischen Matrize und Ziehstempel 5 gezogen wird. Nach dem Wiederöffnen des Werkzeuges wird das fertige Ziehteil 12 entnommen und eine neue Platine 11 eingelegt. Wichtig für das Produzieren guter, also falten- und reißerfreier Ziehteile ist, daß die Niederhalterkraft Fₙ innerhalb eines bestimmten Bereiches liegt, was nachfolgend im Zusammenhang mit den beiden Diagrammen nach Fig. 2 und 3 erläutert werden soll.

In Fig. 2 ist für einen bestimmten Typ eines Ziehteiles 12 der Idealverlauf der Ziehstempelkraft Fₛ über dem Preßhub dargestellt - Diagrammlinie 35. Diese Kurve hat je nach Aussehen des zu fertigenden Ziehteiles einen recht unterschiedlichen Verlauf, jedoch kann grundsätzlich gesagt werden, daß die Ziehstempelkraft während des Pressenhubes bis zu einem Maximalwert, der kurz vor Erreichen des unteren Totpunktes liegt, ansteigt und anschließend sehr steil abfällt. Ausgehend von dem Idealverlauf des ansteigenden Kurvenastes können auch Verläufe oberhalb und unterhalb davon zugelassen werden. Liegt jedoch bei einem bestimmten Einzelstück eines Ziehteiles der Verlauf der Ziehstempelkraft zu weit oberhalb der Ideallinie 35, so muß damit gerechnet werden, daß in dem Ziehteil Reißer entstehen. Umgekehrt können auch nicht beliebig große Abweichungen der Ziehstempelkraft nach unten von der Ideallinie zugelassen werden, weil sonst die Wahrscheinlichkeit einer Faltenbildung am Ziehteil zu groß wird. In dem Diagramm nach Fig. 2 ist ein gewisser schraffierter Bereich 36 angedeutet, innerhalb dem bei konkreten einzelnen Ziehvorgängen des betreffenden Typs von Ziehteilen die Ziehkraft verlaufen muß. Dieser Bereich wird nachfolgend als soll-Ziehkraftbereich 36 bezeichnet. Oberhalb davon liegt der Bereich R, in dem mit sehr hoher Wahrscheinlichkeit mit Reißern zu rechnen ist; der unterhalb des Soll-Ziehkraftbereiches 36 liegende Bereich F läßt das Entstehen von Falten vermuten.

Die Ursache für ein Einschnüren oder Anreißen des Bleches bei zu hoher Ziehkraft und einer Faltenbildung bei zu geringer Ziehkraft liegt in der Höhe der Klemmkraft, mit der die Blechplatine am Rand durch den Niederhalter 4 eingeklemmt wird. Liegt die Niederhalterkraft Fₙ während des gesamten Pressenhubes auf dem Idealwert für das betreffende Ziehteil, so wird in der Regel auch die Ziehstempelkraft sehr nahe bei dem ermittelten Idealverlauf 35 der Ziehkraft verlaufen. Bei Steigerung der Niederhalterkraft gegenüber dem Idealverlauf 37 der Klemmkraft wird auch die Ziehstempelkraft gegenüber dem entsprechenden Idealverlauf 35 sich nach oben verlagern. Bei zu hoher Anpreßkraft des Niederhalters würde die entsprechende Ziehkraftkurve in den Bereich R hineinrutschen, in dem Reißer entstehen. Umgekehrt ist es bei zu geringer Anpreßkraft des Niederhalters; in diesem Fall würde sich die Ziehkraftkurve dem Bereich F der Faltenbildung nähern und bei zu starker Absenkung der Niederhalterkraft sogar in diesen Bereich hineinlaufen. Es kann also auch in dem Diagramm nach Fig. 3 für die Niederhalterkraft Fₙ ein tolerierbarer Bereich, der nachfolgend Soll-Klemmkraftbereich 38 genannt sei, vorgegeben werden, der beiderseits des Idealverlaufes 37 der Klemmkraft liegt und der gegen den Reißer-Bereich R bzw. den Falten-Bereich F abgrenzbar ist. Das Diagramm nach Fig. 3 zeigt einen konstantbleibenden Idealverlauf 37 der Klemmkraft und somit auch einen auf gleichbleibendem Niveau verlaufenden Soll-Klemmkraftbereich 38. Dies hängt jedoch vom betreffenden Werkstücktyp ab, für den es zufälligerweise optimal ist, daß die Klemmkraft über den gesamten Pressenhub hinweg konstant ist. Sollte bei einem anderen Ziehteiltyp die Klemmkraft optimalerweise einen anderen Verlauf haben, so gilt die Beobachtung auch für ein solches Teil entsprechend.

Nachdem also anhand des jeweils tatsächlichen Verlaufes der Ziehstempelkraft über dem Pressenhub durch Vergleich mit dem entsprechenden, für das betreffende Ziehteil ermittelten Soll-Ziehkraftbereich festgestellt werden kann, ob das hergestellte Ziehteil gut oder reißer- bzw. faltenbehaftet ist, kann danach entschieden werden, ob für den nächsten Pressentakt die Klemmkraft in der gleichen Höhe wie zuvor beibehalten, abgesenkt oder erhöht werden soll. Diese Erkenntnis macht sich die vorliegende Erfindung zunutze.

Zu diesem Zweck ist ein Funktionsspeicher 32 für den Soll-Ziehkraftbereich 36 vorgesehen. Außerdem ist ein Funktionsspeicher 33 für den jeweiligen Ist-Ziehkraftverlauf installiert, in den sowohl das Signal des Winkelgebers 10 für den Kurbelwellenwinkel als auch das Signal des Kraftgebers 30 für die Ziehkraft eingespeist wird. In einem Vergleicher 34 kann ein Vergleich zwischen dem Soll-Ziehkraftbereich einerseits und dem Ist-Ziehkraftverlauf andererseits durchgeführt werden. Fällt dieser Vergleich positiv aus, d. h., liegt der Ist-Ziehkraftverlauf innerhalb des Soll-Ziehkraftbereiches, so wird der nächste Pressenhub mit der gleichen Klemmkraft bzw. mit dem Klemmkraftverlauf durchgeführt, mit dem auch das letzte Ziehteil gezogen wurde. Ergibt sich hingegen bei dem Soll/Ist-Vergleich der Ziehkraft, daß der Ist-Ziehkraftverlauf an irgendeiner Stelle des Pressenhubes den Soll-Ziehkraftbereich nach oben überschritten hat, so wird nicht nur das betreffende Teil aus dem weiteren Produktionsprozeß ausgeschleust, sondern es wird außerdem selbsttätig für den nächsten Pressenhub die Niederhaltekraft abgesenkt. Für den Fall, daß bei dem Soll/Ist-Vergleich eine Unterschreitung des Soll-Ziehkraftbereiches an irgendeiner Stelle des Pressenhubes stattgefunden haben sollte, so wird beim nächsten Pressenhub selbsttätig eine höhere Niederhaltekraft eingestellt.

Als wesentlicher Bestandteil einer solchen Regelungseinrichtung ist ein Rechner 29 vorgesehen, der in den Funktionsspeicher für den Soll-Ziehkraftbereich entsprechende Daten überträgt. Solange die Qualität der Platinen 11 und die Qualität der Platinenschmierung unverändert bleibt, sind auch die in den Funktionsspeicher 32 eingestellten Daten für den Soll-Ziehkraftbereich unverändert. Der Rechner 29 liefert außerdem an die Stelle 9 des Soll/Ist-Vergleiches den jeweiligen Sollwert für die Niederhalterkraft, die bei dem in Fig. 3 gezeigten Beispiel über den Pressenhub konstant ist. Bei anderen Ziehteilen mit optimalerweise nicht-konstantem Verlauf der Niederhalterkraft würde in Abhängigkeit vom Pressenhub ein entsprechend variabler Sollwert in die Vergleichsstelle 9 eingespeist werden. Je nach Ausfall des Soll/Ist-Vergleiches zwischen gewünschter und tatsächlicher Klemmkraft wird über das Proportionalventil 8 die Klemmkraft erhöht bzw. abgesenkt, so daß der gewünschte Verlauf der Klemmkraft geregelt nachgefahren werden kann.

Dem Rechner 29 wird auch das Ergebnis des Soll/Ist-Vergleiches zwischen dem Ist-Ziehkraftverlauf einerseits und dem Soll-Ziehkraftbereich andererseits mitgeteilt. Je nach Ausfall dieses Vergleiches wird - wie gesagt - in die Vergleichsstelle 9 der gleiche Wert wie bisher als neuer Sollwert für die Niederhalterkraft oder ggf. auch ein geänderter Sollwert für den nächstfolgenden Pressenhub vom Rechner 29 aus eingespeist. Dieser Rechner gibt also für jeden einzelnen Pressentakt jeweils den Sollwert bzw. den Sollverlauf für die Niederhalterkraft, nach der diese nachgeregelt wird, vor; außerdem liefert der Rechner 29 die Daten für den Soll-Ziehkraftbereich, die er in den Funktionsspeicher 32 einspeist und nötigenfalls auch von einem Pressentakt zum nächsten verändert.

Bei dem Soll/Ist-Vergleich zwischen Soll-Ziehkraftbereich einerseits und Ist-Ziehkraftverlauf andererseits wird ggf. nicht nur das Faktum einer Abweichung und der Richtung der Abweichung, sondern es wird auch der Zeitpunkt der Abweichung innerhalb des Pressenhubes und das betragsmäßige Ausmaß der Abweichung ermittelt. Diese Informationen ermöglichen es dem Rechner 29, im Falle eines negativen Soll/Ist-Vergleiches gezielt in Abhängigkeit von der Differenz zwischen beiden zu reagieren. Bei einem frühen Auftreten einer Abweichung aus dem Toleranzbereich der Soll-Ziehkraft wird die Niederhalterkraft für den nächsten Pressenhub stärker verändert als bei einem späteren Verlassen des Toleranzbereiches. In gleicher Weise führt ein sehr starkes Abweichen der Ziehstempelkraft von dem zulässigen Toleranzbereich auch zu einer stärkeren Veränderung der Niederhalterkraft und umgekehrt. Dadurch kann bei stark fehlerhaft eingestellter Niederhalterkraft eine optimale Einstellung in wenigen Iterationsschritten, idealerweise mit nur einem Schritt, erreicht werden.

Bisher wurde unterstellt, daß die Platinenqualität und die Qualität der Schmierung unverändert bleiben. Entsprechende Störungen würden unter dieser Annahme allenfalls noch von der Presse selber herkommen können. Derartige Störungen würden durch das bisher beschriebene System aufgefangen bzw. kompensiert werden können. Werkstückseitige Störungen, die auf Qualitätsänderungen der Platine oder ihrer Schmierung zurückzuführen sind, müßten jedoch rechtzeitig an der Platine erfaßt und in das Steuerungs- bzw. Regelungssystem eingespeist werden. Aus diesem Grunde sind im Bereich der Platine mehrere Sensoren vorgesehen, mit denen die für ein gleichbleibendes Ziehergebnis relevanten Eigenschaften der Platine bzw. ihrer Schmierung meßtechnisch erfaßt werden können. Zunächst ist eine Eingabestelle 13 für den betreffenden Werkstücktyp vorgesehen; sie ist mit einer entsprechenden Datenaufbereitung 23 gekoppelt, die eine Basisfunktion für den optimalen Ziehkraftverlauf und den Soll-Ziehkraftbereich sowie auch eine Basisfunktion für den Idealverlauf der Klemmkraft und den Soll-Klemmkraftbereich dem Rechner 29 zur Verfügung stellt. Diese Daten sind in dem Funktionsteil 23 der Datenaufbereitung für den Werkstücktyp abgespeichert und werden entsprechend aufgerufen. Des weiteren ist ein Sensor 14 für die Ermittlung der Blechdicke der Platine 11 vorgesehen, mit dem Dickenschwankungen der Platine erfaßt werden können. Die entsprechenden Signale werden an einen weiteren Funktionsteil 24 für die Datenaufbereitung hinsichtlich der Blechdicke geleitet; dieser enthält Korrekturfaktoren bzw. Korrektur-Algorithmen, die bei Maßabweichungen gegenüber einem Nennwert der Platinendicke berücksichtigt werden müssen; diese Korrekturfaktoren bzw. -algorithmen werden ebenfalls an den Rechner 29 weitergeleitet. Mittels eines weiteren Sensors 15 kann die Werkstoffbeschaffenheit der Platine ermittelt werden. Es kann sich hierbei bspw. um einen induktiv arbeitenden Sensor handeln, der die magnetische Permeabilität des Bleches mißt und aus Veränderungen dieses Wertes auf eine unterschiedlich hohe Werkstoffestigkeit schließt. Die entsprechenden Signale werden ebenfalls an einen Funktionsblock 25 für die Datenaufbereitung hinsichtlich der Werkstoffbeschaffenheit weitergeleitet, der ebenfalls nach Maßgabe der Abweichung gegenüber einem Normwert entsprechende Korrekturwerte bzw. Korrekturalgorithmen an den Rechner 29 weitergibt. Weiterhin ist die Oberflächenbeschaffenheit, insbesondere die Rauheit der Platine von Bedeutung, die mittels eines bspw. berührungslos optisch arbeitenden Sensors 16 erfaßt werden kann. Entsprechende Meßwerte werden ebenfalls an den zugehörigen Funktionsblock 26 für die Datenaufbereitung für die Rauheit weitergeleitet, der seinerseits Korrekturwerte bzw. -algorithmen an den Rechner 29 weiterleitet, wenn die gemessene Rauheit gegenüber einem Standardwert in der einen oder anderen Richtung abweicht. Schließlich ist auch noch die Art der Schmierung der Platine von Wichtigkeit für ein gleichbleibendes Ziehergebnis. In diesem Zusammenhang interessiert zum einen die Schmierfilmdicke, die mittels eines bspw. kapazitiv arbeitenden Sensors 17 gemessen werden kann. Der angeschlossene Funktionsblock 27 für die Datenaufbereitung der Schmierfilmdicke gibt ebenfalls im Falle einer Abweichung der Schmierfilmdicke gegenüber einem Standardwert entsprechende Korrekturwerte bzw. -algorithmen an den Rechner 29 weiter. Die Viskosität des verwendeten Schmiermittels wird mit dem Sensor 18 laufend erfaßt; auch der entsprechend angeschlossene Funktionsblock 28 für die Datenaufbereitung im Hinblick auf die Schmiermittelviskosität ist mit dem Rechner 29 gekoppelt.

Aufgrund der laufenden Qualitätsüberwachung der Platine und der Schmierung hinsichtlich der erwähnten Eigenschaften und der entsprechenden Datenaufbereitung ist der Rechner 29 in der Lage, eine jeweilige, den geänderten platinenseitigen Bedingungen angepaßten Datensatz für den Soll-Ziehkraftbereich und den Sollverlauf der Niederhalterkraft für den nächstfolgenden Pressentakt vorauszuberechnen. Und zwar wird für den Fall, daß die Werkstoffestigkeit gegenüber einem Standardwert erhöht ist, die Niederhalterkraft höher als normal ausfallen müssen. Ähnlich ist es bei der Blechdicke; bei einem dickeren Blech muß der Niederhalter ebenfalls stärker angepreßt werden als bei einem weniger dicken Blech. Bei der Oberflächenrauheit der Platine verhält es sich umgekehrt; je rauher die Oberfläche ist, umso niedriger muß die Niederhalterkraft sein, um tendenziell zu gleichen Ziehqualitäten zu kommen. Tendenziell entgegengesetzt wirkend verhält es sich hinsichtlich der Schmierfilmdicke; je dicker der Schmierfilm, eine umso größere Niederhalterkraft ist erforderlich, um zu gleichartigen Ziehergebnissen zu gelangen. Ähnlich verhält es sich auch mit der Schmiermittelviskosität; bei zähem Schmiermittel muß der Platinenrand in der Tendenz stärker geklemmt werden, als bei einem niederviskosen Schmiermittel.

Bei Verwendung eines lernfähigen Rechners können die recht unterschiedlichen Einflüsse und das Ausmaß ihrer Berücksichtigung durch die Praxis selbsttätig optimiert werden.

## Patentansprüche

1. Verfahren zum Betreiben von Ziehpressen, die bei jedem Arbeitstakt jeweils ein Ziehteil fertigen, wobei bei jedem Arbeitstakt jeweils ein Rohteil in das aus Matrize, Stempel und Niederhalter bestehende Ziehwerkzeug der Ziehpresse eingelegt, dieses mit bestimmter Klemmkraft durch den Niederhalter am Rand eingeklemmt und anschließend das Ziehteil zwischen Matrize und Stempel gezogen wird,
- es wird vor Aufnahme der Produktion von Ziehteilen (12) eines bestimmten Typs der optimale, zeitliche oder pressenhubabhängige Verlauf (35) der während des Ziehvorganges auf das Ziehteil (12) ausgeübten Ziehstempelkraft (Fₛ) und insbesondere die ohne Gefahr der Entstehung von "Reißern" zulässigen Abweichung von diesem optimalen Ziehkraftverlauf (35) nach oben und die ohne Gefahr der Entstehung von "Falten" zulässigen Abweichung von diesem optimalen Ziehkraftverlauf (35) nach unten ermittelt und datenmäßig gespeichert, derart, daß für den betreffenden Typ des zu ziehenden Ziehteiles ein zeitlicher oder pressenhubabhängiger Ziehkraftbereich - im Folgenden kurz "Soll-Ziehkraftbereich" (36) genannt - datenmäßig gespeichert ist, innerhalb dessen die Ziehkraft (Fₛ) verlaufen muß, um reißer- und faltenfreie, also "gute" Ziehteile (12) erwarten zu können,
- während der Produktion von Ziehteilen (12) dieses Typs wird bei jedem Arbeitstakt der tatsächliche, zeitliche oder pressenhubabhängige Verlauf der während des Ziehvorganges auf das Ziehteil (12) ausgeübten Ziehkraft (Fₛ) - im Folgenden kurz "Ist-Ziehkraftverlauf" genannt - gemessen,
- die Ziehteilqualität wird bei jedem Arbeitstakt und selbsttätig hinsichtlich der Kriterien "Reißer" bzw. "Falten" kontrolliert durch einen datenmäßigen Vergleich des Ist-Ziehkraftverlaufes mit dem Soll-Ziehkraftbereich (36), d.h. durch eine Kontrolle, ob der jeweilige Ist-Ziehkraftverlauf während des gesamten Ziehweges im Soll-Ziehkraftbereich (36) verläuft oder nicht und ob der Ist-Ziehkraftverlauf den Soll-Ziehkraftbereich (36) ggf. überschritten hat, was auf "Reißer" hinweist, oder ob er ihn ggf. unterschritten hat, was auf "Falten" hinweist,
**gekennzeichnet durch** die Gemeinsamkeit folgender Merkmale:
- zur selbsttätigen Optimierung der am Niederhalter (4) einstellbaren Klemmkraft (Fₙ) wird in Abhängigkeit von der ermittelten Ziehteilqualität eines in einem vorausgegangenen Arbeitstakt gezogenen Ziehteiles (12) die Klemmkraft (Fₙ) für den nächstfolgenden Arbeitstakt verändert oder gleichbleibend beibehalten wird, und zwar wird
- im Falle eines Anrisses an einem zuvor gezogenen Ziehteil - Ziehteilqualität "Reißer" - die Klemmkraft (Fₙ) gegenüber dem dabei eingestellten Wert für den neuen Arbeitstakt gesenkt,
- im Falle eines einwandfreien Ziehteiles - Ziehteilqualität "gut" - die Klemmkraft (Fₙ) gleichbleibend beibehalten und
- im Falle von Falten an einem zuvor gezogenen Ziehteil - Ziehteilqualität "Falten" - die Klemmkraft (Fₙ) gegenüber dem dabei eingestellten Wert für den neuen Arbeitstakt erhöht.
- dabei wird auch der Zeitpunkt und/oder das Ausmaß des Über- bzw. Unterschreitens des Soll-Ziehkraftbereiches (36) durch den jeweiligen Ist-Ziehkraftverlauf - im Folgenden kurz "Schadenssignal" genannt - innerhalb des jeweiligen Arbeitstaktes ermittelt, wobei bei einem frühen Auftreten eines Schadenssignales bzw. bei einem stärkeren Schadenssignal die Klemmkraft des Niederhalters (4) stärker verändert wird als bei einem späten Auftreten bzw. bei einem schwächeren Schadenssignal.

2. Verfahren nach Anspruch 1,
**dadurch gekennzeichnet**,
daß auch die Werkstoff-Festigkeit einer jeden Platine (11) ermittelt wird (Sensor 15), wobei bei einer hohen Festigkeit die Klemmkraft (Fₙ) des Niederhalters (4) höher eingestellt wird als bei einer geringeren Festigkeit.

3. Verfahren nach Anspruch 1,
**dadurch gekennzeichnet**,
daß auch die Blechdicke der Platine (11) ermittelt wird (Sensor 14), wobei bei einer stärkeren Blechdicke die Klemmkraft (Fₙ) des Niederhalters (4) höher eingestellt wird als bei einer geringeren Blechdicke.

4. Verfahren nach Anspruch 1,
**dadurch gekennzeichnet**,
daß auch die Oberflächenrauheit der Platine (11) ermittelt wird (Sensor 16), wobei bei einer größeren Rauheit die Klemmkraft (Fₙ) des Niederhalters (4) niedriger eingestellt wird als bei einer geringeren Rauheit.

5. Verfahren nach Anspruch 1,
**dadurch gekennzeichnet**,
daß jede Platine (11) vor dem Einlegen in das Ziehwerkzeug (3) mit einem Schmierfilm versehen und daß danach auch die Schmierfilmdicke ermittelt wird (Sensor 17), wobei bei einer großen Schmierilmdicke die Klemmkraft (Fₙ) des Niederhalters (4) höher eingestellt wird als bei einer geringen Schmierfilmdicke.

6. Verfahren nach Anspruch 1,
**dadurch gekennzeichnet**,
daß jede Platine (11) vor dem Einlegen in das Ziehwerkzeug (3) mit einem Film eines Schmiermittels versehen und daß laufend auch die Viskosität des Schmiermittels ermittelt wird (Sensor 18), wobei bei einem höherviskosen Schmiermittel die Klemmkraft (Fₙ) des Niederhalters (4) höher eingestellt wird als bei einem geringerviskosen Schmiermittel.

7. Verfahren nach Ansprüchen 2 bis 6,
**dadurch gekennzeichnet**,
daß auf der Grundlage zurückliegender Preßzyklen und aus den an einer neu in die Ziehpresse (1) einzulegenden Platine (11) erfaßten Meßgrößen bezüglich Werkstoff-Festigkeit, Blechdicke, Rauheit, Schmierfilmdicke und/oder Viskosität die optimale Niederhalterkraft (Fₙ) für die neu in die Ziehpresse (1) einzulegende Platine (11) vorausberechnet wird.

## Claims

1. Method for operating drawing presses which in each case produce a drawn part during each working cycle, in each case one blank being inserted into the drawing tool of the drawing press, which tool consists of die, punch and blank holder and being clamped in by the blank holder at the edge with a specific clamping force and the drawn part being subsequently drawn between die and punch,
- before starting up production of drawn parts (12) of a specific type, the optimum variation (35), dependent on time or pressing stroke, of the drawing punch force (Fₛ) exerted on the drawn part (12) during the drawing process and in particular the upward deviation from this optimum drawing force variation (35) which is acceptable without the risk of the production of "fractures" and the downward deviation from this optimum drawing force variation (35) which is acceptable without the risk of the production of "folds" are detected and the data are stored, in such a way that for the respective type of drawn part to be drawn the data for a drawing force range which is dependent on time or pressing stroke, the said range being referred to below for short as "desired-value drawing force range" (36), within which range the drawing force (Fₛ) must vary in order to be able to expect fracture-free and fold-free, that is to say "acceptable" drawn parts (12),
- during the production of drawn parts (12) of this type, during each working cycle the actual variation, dependent on time or pressing stroke, of the drawing force (Fₛ) exerted on the drawn part (12) during the drawing process, the said variation being referred to below for short as "actual-value drawing force variation", is measured,
- the drawn part quality is monitored automatically during each working cycle with respect to the criteria "fractures" or "folds" by comparing the data of the actual-value drawing force variation with the desired-value drawing force range (36), i.e. by monitoring whether the respective actual-value drawing force variation varies in the desired-value drawing force range (36) during the entire drawing path or not and whether the actual-value drawing force variation has possibly exceeded the desired-value drawing force range (36), which indicates "fractures", or whether it has possibly undershot it, which indicates "folds", characterized by the totality of the following features:
- in order to automatically optimize the clamping force (Fₙ) which can be set at the blank holder (4), the clamping force (Fₙ) for the following working cycle is changed or maintained uniformly as a function of the detected drawn part quality of a drawn part (12) drawn in a proceeding working cycle, specifically
- in the case of an incipient crack on a previously drawn part - "fractured" drawn part quality - the clamping force (Fₙ) for the new working cycle is lowered with respect to the value set in that case,
- in the case of a fault-free drawn part - "acceptable" drawn part quality - the clamping force (Fₙ) is maintained uniformly and
- in the case of folding on a previously drawn drawn part - "folded" drawn part quality - the clamping force (Fₙ) for the new working cycle is increased with respect to the value set in that case.
- In this process, the time and/or the degree of exceeding or undershooting of the desired-value drawing force range (36) is detected by means of the respective actual-value drawing force variation - referred to below for short as "damage signal" - within the respective working cycle, the clamping force of the blank holder (4) being changed to a greater extent when a damage signal occurs early or when a stronger damage signal occurs than when a damage signal occurs late or a weaker damage signal occurs.

2. Method according to Claim 1, characterized in that the material strength of each sheet bar (11) is also detected (sensor 15), the clamping force (Fₙ) of the blank holder (4) being set higher in the case of high strength than in the case of low strength.

3. Method according to Claim 1, characterized in that the sheet metal thickness of the sheet bar (11) is also detected (sensor 14), the clamping force (Fₙ) of the blank holder (4) being set higher in the case of greater sheet metal thickness than in the case of lesser sheet metal thickness.

4. Method according to Claim 1, characterized in that the roughness of the surface of the sheet bar (11) is also detected (sensor 16), the clamping force (Fₙ) or the blank holder (4) being set lower in the case of greater roughness than in the case of lesser roughness.

5. Method according to Claim 1, characterized in that each sheet bar (11) is provided, before insertion into the drawing tool (3) with a lubricating film, and in that, afterwards, the thickness of the lubricating film is also detected (sensor 17), the clamping force (Fₙ) or the blank holder (4) being set higher in the case of greater lubricating film thickness than in the case of lesser lubricating film thickness.

6. Method according to Claim 1, characterized in that each sheet bar (11) is provided, before insertion into the drawing tool (3), with a film of lubricant, and in that the viscosity of the lubricant is also continuously detected (sensor 18), the clamping force (Fₙ) of the blank holder (4) being set higher in the case of more viscous lubricant than in the case of less viscous lubricant.

7. Method according to Claims 2 to 6, characterized in that the optimum blank-holding force (Fₙ) for the sheet bar (11) which is to be newly inserted into the drawing press (1) is calculated in advance from the measurement parameters, detected on a sheet bar (11) which is to be newly inserted into the drawing press (1), the said measuring parameters relating to material strength, sheet metal thickness, roughness, thickness of lubricating film and/or viscosity.

## Revendications

1. Procédé pour l'exploitation de presses d'emboutissage qui fabriquent chacune une pièce emboutie à chaque cycle de travail, chaque pièce emboutie étant insérée dans l'outil d'emboutissage, comprenant la matrice, le poinçon et le serre-flan, de la presse d'emboutissage, cet outil étant coincé avec une force de serrage déterminée par le serre-flan sur le bord et la pièce emboutie étant ensuite emboutie entre la matrice et le poinçon,
- avant de démarrer la production de pièces embouties (12) d'un certain type, on détermine le tracé (35) optimal, variable dans le temps et dépendant de la course de la presse, de la force du poinçon d'emboutissage (Fₛ) exercée pendant l'emboutissage sur la pièce emboutie (12) et en particulier l'écart admissible vers le haut sans risque de formation de "ruptures" par rapport à cette courbe optimale de la force d'emboutissage (35) et l'écart admissible vers le bas sans risque de formation de "plis" par rapport à cette courbe optimale de la force d'emboutissage (35) et on les stocke au niveau des données, de telle manière que, pour le type concerné de pièce à emboutir, une plage de force d'emboutissage variable dans le temps ou dépendante de la course de la presse - appelée ci-après en abrégé "plage théorique de force d'emboutissage" (36) - est stockée au niveau des données, à l'intérieur de laquelle doit se situer la force d'emboutissage (Fₛ) pour pouvoir escompter des pièces embouties sans ruptures et sans plis, donc de "bonnes" pièces embouties (12).
- pendant la production de pièces embouties (12) de ce type, on mesure lors de chaque cycle de travail le tracé réel, variable dans le temps ou dépendant de la course de la presse, de la force d'emboutissage (Fₛ) exercée pendant l'emboutissage sur la pièce emboutie (12), appelé ci-dessous en abrégé "tracé réel de la force d'emboutissage".
- la qualité de la pièce emboutie est contrôlée lors de chaque cycle de travail et automatiquement, en ce qui concerne les critères "ruptures" et "plis", par une comparaison au niveau des données du tracé réel de la force d'emboutissage avec la plage théorique de la force d'emboutissage (36), c'est-à-dire par un contrôle pour voir si le tracé réel respectif de la force d'emboutissage se situe pendant l'ensemble du déplacement d'emboutissage à l'intérieur de la plage théorique de la force d'emboutissage (36) ou à l'extérieur et si le tracé réel de la force d'emboutissage a éventuellement dépassé la plage théorique de la force d'emboutissage (36), ce qui indique la présence de "ruptures", ou s'il l'a dépassée éventuellement, ce qui indique la présence de "plis".
caractérisé par les caractéristiques suivantes communes :
- pour l'optimisation automatique de la force de serrage (Fₙ) ajustable sur le serre-flan (4), la force de serrage (Fₙ) est modifiée ou maintenue constante pour le prochain cycle de travail en fonction de la qualité déterminée d'une pièce (12) emboutie lors d'un cycle de travail antérieur, et ce de la façon suivante :
- dans le cas d'une amorce de fissure sur une pièce emboutie auparavant - qualité de pièce emboutie "rupture" - la force de serrage (Fₙ) est abaissée par rapport à la valeur réglée pour le nouveau cycle de travail,
- dans le cas d'une pièce emboutie parfaite - qualité de pièce emboutie "bonne" - la force de serrage (Fₙ) est maintenue constante et
- dans le cas de plis sur une pièce emboutie auparavant - qualité de pièce emboutie "plis"
- la force de serrage (Fₙ) est augmentée par rapport à la valeur réglée pour le nouveau cycle de travail,
- dans le cas présent, le moment et/ou l'importance du dépassement au-dessus ou au-dessous de la plage théorique de la force d'emboutissage (36) par le tracé réel respectif de la force d'emboutissage (appelé ci-dessous en abrégé "signal de dommage") est calculé pendant le cycle de travail concerné, la force de serrage du serre-flan (4) étant modifiée, dans le cas d'une apparition précoce d'un signal de dommage ou dans le cas d'un signal de dégât plus intense, davantage que dans le cas d'une apparition tardive ou d'un signal de dommage plus faible.

2. Procédé selon la revendication 1, caractérisé en ce qu'on calcule également la résistance du matériau de chaque platine (11) (capteur 15), la force de serrage (Fₙ) du serre-flan (4) étant réglée dans le cas d'une résistance élevée à un niveau plus haut que dans le cas d'une résistance plus faible.

3. Procédé selon la revendication 1, caractérisé en ce qu'on calcule également l'épaisseur de tôle de la platine (11) (capteur 14), la force de serrage (Fₙ) du serre-flan (4) étant réglée, dans le cas d'une épaisseur de tôle plus importante, à un niveau plus haut que dans le cas d'une épaisseur de tôle plus faible.

4. Procédé selon la revendication 1, caractérisé en ce qu'on calcule également la rugosité superficielle de la platine (11) (capteur 16), la force de serrage (Fₙ) du serre-flan (4) étant réglée, dans le cas d'une rugosité assez grande, à un niveau plus faible que dans le cas d'une rugosité plus faible.

5. Procédé selon la revendication 1, caractérisé en ce chaque platine (11) est dotée d'un film lubrifiant avant l'insertion dans l'outil d'emboutissage (3) et en ce qu'on calcule ensuite également l'épaisseur du film lubrifiant (capteur 17), la force de serrage (Fₙ) du serre-flan (4) étant réglée, dans le cas d'une grande épaisseur du film lubrifiant, à un niveau plus haut que dans le cas d'une faible épaisseur de film lubrifiant.

6. Procédé selon la revendication 1, caractérisé en ce que chaque platine (11) est dotée d'un film de lubrifiant avant l'insertion dans l'outil d'emboutissage (3) et en ce que la viscosité du lubrifiant est calculée en permanence (capteur 18), la force de serrage (Fₙ) du serre-flan (4) étant réglée, dans le cas d'un lubrifiant à viscosité supérieure, à un niveau plus haut que dans le cas d'un lubrifiant à basse viscosité.

7. Procédé selon l'une quelconque des revendications 2 à 6, caractérisé en ce que, sur la base de cycles de presse antérieurs et à partir des grandeurs mesurées enregistrées sur une nouvelle platine (11) à insérer dans la presse d'emboutissage (1) en ce qui concerne la résistance du matériau, l'épaisseur de tôle, la rugosité, l'épaisseur du film lubrifiant et/ou la viscosité, la force de serrage optimale du serre-flan (Fₙ) est calculée à l'avance pour la nouvelle platine (11) à insérer dans la presse d'emboutissage (1).
